# EUROPÄISCHE PATENTSCHRIFT

(11) **EP 2 848 756 B1**
(45) Veröffentlichungstag und Bekanntmachung des Hinweises auf die Patenterteilung: **26.12.2018**
(21) Anmeldenummer: 14181004.4
(22) Anmeldetag: 14.08.2014
(51) Int. Cl.: E05B 51/02, E05C 9/00

(54) **FENSTER, TÜR ODER DERGLEICHEN MIT EINER BESCHLAGANORDNUNG**
WINDOW, DOOR OR THE LIKE WITH FITTING ARRANGEMENT
FENÊTRE, PORTE OU SIMILAIRE AVEC AGENCEMENT DE FERRURE

(30) Priorität: 12.09.2013 DE 102013218334
(43) Veröffentlichungstag der Anmeldung: 18.03.2015
(73) Patentinhaber: MACO Technologie GmbH, 5020 Salzburg (AT)
(72) Erfinder: Baumgartner, Rene, 5303 Thalgau (AT)
(74) Vertreter: Manitz Finsterwald Patentanwälte PartmbB

(56) Entgegenhaltungen:
- WO-A1-00/36257
- WO-A2-01/81693
- DE-A1-102009 027 760

## Beschreibung

Die vorliegende Erfindung betrifft ein Fenster, eine Tür oder dergleichen mit einem feststehenden Rahmen, einem Flügel und einer Beschlaganordnung.
Die feststehenden Rahmen sowie die Flügelrahmen von Fenstern, Türen oder dergleichen bestehen oftmals aus Profilteilen, die zur Gewichtsreduzierung mit Hohlräumen versehen und häufig aus Kunststoff hergestellt sind. In einen Teil der Hohlräume sind häufig auch Metallverstärkungen oder dergleichen eingebracht. Das Betätigungssystem der Fenster und Türen umfasst üblicherweise ein Treibstangengetriebe, an dem mit rahmenseitigen Schließteilen zusammenwirkende Riegelzapfen vorgesehen sind und das mittels eines Handgriffs über ein Zahnritzel antreibbar und zwischen verschiedenen Betriebspositionen verstellbar ist. Für die Eckbereiche sind in der Regel sogenannte Winkeltriebe erforderlich, die mit den Treibstangen gekoppelt sind. Infolge der Treibstangen und insbesondere der Winkeltriebe treten zwangsläufig Reibungen auf. Zudem besteht ein Bedarf an einer komfortableren Fenster- bzw. Türbetätigung, die gegebenenfalls auch eine ferngesteuerte Betätigung ermöglicht.

In der WO 00/36257 A1, die die Merkmale des Oberbegriffs des Anspruchs 1 offenbart, ist eine Vorrichtung zur Betätigung eines Verschlusses wie insbesondere eines Fensters oder einer Tür beschrieben, die mit einem hydraulischen oder pneumatischen Antrieb zum Öffnen und/oder Schließen des Verschlusses versehen ist. Der hydraulische und/oder pneumatische Antrieb umfasst einen linearen Aktor, der aus einer Kolbenstange und einem Kolben besteht. Dabei kann der Aktor in einem im Querschnitt C-förmigen oder im Querschnitt ringförmigen Hohlraum eines feststehenden Rahmens angeordnet sein. Der lineare Aktor ist über Betätigungsfluid aus einer Druckquelle beaufschlagbar. Dabei ist ein den linearen Aktor aufnehmender Bereich des Hohlraums nach außen abgeschlossen und gegenüber den angrenzenden, nach außen teilweise offenen Bereichen des Hohlraums durch Dichtungen abgedichtet.

In der WO 01/81693 A2 ist ein System zur Verriegelung von Fenster- und Türflügeln beschrieben, das zum Verriegeln eines jeweiligen Flügels wieder eine hydraulische oder pneumatische Betätigungseinrichtung umfasst. Dabei ist unter anderem eine pneumatische Betätigungseinrichtung mit einem zylindrischen Kolben und einem pneumatischen Zylinder offenbart, der in einem Flügelrahmen angeordnet ist. Der mit einem Ende in den pneumatischen Zylinder ragende zylindrische Kolben ist am gegenüberliegenden Ende mit einem Kopf versehen, der zum Verriegeln des Flügels mit einer im feststehenden Rahmen vorgesehenen Nut zusammenwirkt. Eine jeweilige pneumatische oder hydraulische Betätigungseinrichtung ist über wenigstens eine Leitung mit einer Druckquelle verbunden.

In der DE 10 2009 027 760 A1 ist ein Treibstangenbeschlag für einen gegen einen Rahmen schwenkbaren Flügel eines Fensters beschrieben, der eine Antriebseinrichtung mit einer in der Falzluft zwischen dem Rahmen und dem Flügel angeordneten druckfluidbetätigten Baugruppe zur Verriegelung des Flügels umfasst. Die Baugruppe ist mit einem durch das Druckfluid beaufschlagbaren Mitnehmer versehen. Dabei sind die Enden des Mitnehmers jeweils einstückig mit Kolben ausgeführt, die jeweils in einer Grundplatte verschiebbar geführt sind und jeweils eine Druckkammer abdichten, die über Anschlüsse und Druckmittelleitungen mit einer Druckmittelquelle verbunden sind.

Der Erfindung liegt somit die Aufgabe zugrunde, ein Fenster, eine Tür oder dergleichen der eingangs genannten Art anzugeben, das bzw. die bei möglichst einfachem Aufbau und zuverlässigem Betrieb unter Vermeidung von störenden Reibungen komfortabler betätigbar ist und gegebenenfalls problemlos auch eine ferngesteuerte Betätigung erlaubt.

Erfindungsgemäß wird diese Aufgabe durch ein Fenster, eine Tür oder dergleichen mit den Merkmalen des Anspruchs 1 gelöst. Das Fenster bzw. die Tür umfasst einen feststehenden Rahmen, einen Flügel und eine Beschlaganordnung, wobei der feststehende Rahmen profiliert ist und/oder der Flügel einen profilierten Flügelrahmen aufweist. Die Beschlaganordnung ist zwischen unterschiedlichen Betriebszuständen umschaltbar und umfasst eine hydraulische Betätigungseinrichtung, mittels der sie zum Umschalten zwischen unterschiedlichen Betriebszuständen über Betätigungsfluid entsprechend beaufschlagbar ist. Dabei ist das Betätigungsfluid in wenigstens einem durch einen Hohlraum des profilierten Flügelrahmens gebildeten Kanal und/oder in wenigstens einem durch einen Hohlraum des profilierten feststehenden Rahmens gebildeten Kanal geführt. Das Betätigungsfluid ist in wenigstens einem, bevorzugt nicht mehr als einem durch einen Hohlraum des profilierten Flügelrahmens bzw. des profilierten feststehenden Rahmens gebildeten umlaufenden, geschlossenen Kanal geführt. Je nach Ausgestaltung kann es sich bei dem Betätigungsfluid somit um Hydraulikfluid oder um ein gasförmiges Fluid, beispielsweise um Luft, insbesondere um Druckluft, handeln.

Die Beschlaganordnung umfasst erfindungsgemäß wenigstens ein dem Flügel zugeordnetes Riegelelement und/oder wenigstens ein dem feststehenden Rahmen zugeordnetes Riegelelement, das jeweils mit einem gegenüberliegenden, dem feststehenden Rahmen bzw. dem Flügel zugeordneten Schließteil zusammenwirkt, wobei jeweils das Riegelelement verstellbar und zum Verstellen mittels der hydraulischen und/oder pneumatischen Betätigungseinrichtung über das Betätigungsfluid entsprechend beaufschlagbar ist. Das Riegelelement umfasst einen in eine Nut des profilierten Flügelrahmens bzw. profilierten feststehenden Rahmens einsetzbaren Sockel und einen relativ zu diesem verschiebbar gelagerten Riegelzapfen, der über wenigstens eine Druckkammer des Sockels mit Betätigungsfluid beaufschlagbar ist, die mit einem durch einen Hohlraum des profilierten Flügelrahmens bzw. profilierten feststehenden Rahmens gebildeten, Betätigungsfluid führenden Kanal in Fluidverbindung steht. Eine jeweilige Druckkammer des Sockels des Riegelelements steht über eine der Fixierung des Sockels in der Nut des profilierten Flügelrahmens bzw. profilierten feststehenden Rahmens dienende selbstdichtende hohle Schraube mit dem durch einen Hohlraum des profilierten Flügels bzw. Rahmens gebildeten Betätigungsfluid führenden Kanal in Verbindung steht.

Dabei sind bevorzugt die Riegelelemente dem Flügel und die Schließteile dem feststehenden Rahmen zugeordnet. Sind in dem profilierten Flügelrahmen bzw. in dem profilierten feststehenden Rahmen jeweils zwei nebeneinanderliegende Kanäle vorgesehen, in denen Betätigungsfluid in entgegengesetzten Strömungsrichtungen geführt ist, so kann das Riegelelement über zwei auf einander entgegengesetzten Seiten vorgesehene Druckkammern des Sockels mit Betätigungsfluid beaufschlagbar sein, indem eine Druckkammer mit dem einen und die andere Druckkammer mit dem anderen Kanal in Fluidverbindung steht. Die entsprechenden Verbindungen können, wie weiter unten näher beschrieben, insbesondere über eine jeweilige hohle, selbstdichtende Schraube hergestellt werden, über die das Riegelelement in der Nut fixierbar ist. Es ist eine problemlose Fixierung eines jeweiligen Riegelelements an unterschiedlichen Stellen in der Nut möglich, wobei mit der Fixierung gleichzeitig die erforderliche Verbindung mit dem wenigstens einen Betätigungsfluid führenden Kanal hergestellt wird. Der wenigstens eine Betätigungsfluid führende Kanal kann insbesondere im Bereich des jeweiligen Nutbodens vorgesehen sein. Ein jeweiliger Druckraum des Riegelelements kann dann insbesondere dadurch mit einem jeweiligen Kanal in Fluidverbindung gebracht werden, dass eine jeweilige selbstdichtende, hohle Schraube durch den Sockel des betreffenden Riegelelements hindurch in den Boden der betreffenden Nut eingeschraubt wird.

Erfindungsgemäß werden somit die in dem profilierten feststehenden Rahmen bzw. dem profilierten Flügelrahmen ohnehin vorhandenen Hohlräume in vorteilhafter Weise zur Führung des für eine hydraulische und/oder pneumatische Betätigung erforderlichen Betätigungsfluids genutzt. Die profilierten Flügelrahmen bzw. profilierten feststehenden Rahmen können insbesondere aus Kunststoff-Strangpressprofilen bestehen. Mit der hydraulischen und/oder pneumatischen Betätigungseinrichtung ist eine komfortablere Betätigung der Fenster bzw. Türen ohne die bisher störenden Reibungen möglich, wobei die hydraulische und/oder pneumatische Betätigungseinrichtung gegebenenfalls auch problemlos eine ferngesteuerte Betätigung erlaubt. Nachdem das für die hydraulische und/oder pneumatische Betätigung erforderliche Betätigungsfluid in Kanälen geführt ist, die durch in den betreffenden Profilen ohnehin vorhandene Hohlräume gebildet werden, ist der Mehraufwand für die Realisierung der hydraulischen und/oder pneumatischen Betätigungseinrichtung auf ein Minimum reduziert, zumal auch die bisher erforderlichen Winkeltriebe entfallen. Die zuvor auftretenden störenden Reibungen werden vermieden, womit sich insbesondere auch ein zuverlässigerer Betrieb der Beschlaganordnung ergibt. Die das Betätigungsfluid führenden Kanäle der betreffenden Profile können problemlos beispielsweise durch entsprechendes Zuschweißen oder Zusammenschweißen einzelner Profilteile nach außen abgedichtet werden. Zudem kann ein jeweiliges verstellbares Beschlagelement nunmehr an einer beliebigen Stelle in dem profilierten Flügelrahmen bzw. dem feststehenden profilierten Rahmen eingesetzt und dort zur Versorgung mit Betätigungsfluid mit wenigstens einem Betätigungsfluid führenden Kanal des betreffenden Profils verbunden werden.

Es ist insbesondere möglich, dass nur ein ringförmig umlaufender Kanal vorgesehen ist, der in ähnlicher Weise mit beiden Seiten des Riegelelements verbunden ist. Eine Umschaltung zwischen den verschiedenen Betriebszuständen der Beschlaganordnung kann dann durch eine Umkehrung der Strömungsrichtung des Betätigungsfluids in dem Kanal herbeigeführt werden.

Vorteilhafterweise umfasst die Betätigungseinrichtung wenigstens eine Pumpe, über die das Betätigungsfluid zum Umschalten der Beschlaganordnung zwischen den unterschiedlichen Betriebszuständen entsprechend beaufschlagbar ist. Dabei kann beispielsweise durch ein Umschalten der Pumpe die Strömungsrichtung des Betätigungsfluids geändert werden, um ein Umschalten zwischen unterschiedlichen Betriebszuständen zu bewirken.

Alternativ oder zusätzlich kann die Betätigungseinrichtung jedoch auch wenigstens einen Kolben umfassen, über den das Betätigungsfluid zum Umschalten der Beschlaganordnung zwischen den unterschiedlichen Betriebszuständen entsprechend beaufschlagbar ist. Je nachdem, in welche Richtung der Kolben bewegt wird, kann der eine oder andere Betriebszustand der Beschlaganordnung herbeigeführt werden.

Das Betätigungsfluid kann insbesondere in wenigstens einem durch einen Hohlraum des profilierten Flügelrahmens bzw. des profilierten feststehenden Rahmens gebildeten insbesondere umlaufenden, geschlossenen Kanal geführt sein. Beispielsweise in dem Fall, dass die zu verstellenden Beschlagelemente durch Federkraft in eine Richtung vorbelastet sind, genügt ein einziger solcher umlaufender, geschlossener Kanal. So wird ein jeweiliges verstellbares Beschlagelement bei drucklosem Betätigungsfluid durch die Federkraft in der einen Betriebsstellung gehalten, während es bei unter Druck gesetztem Betätigungsfluid entgegen der Federkraft in die andere Stellung verbracht wird. Zudem kann bei nur einem solchen Kanal ein Umschalten zwischen den verschiedenen Betriebszuständen dadurch erfolgen, dass die hydraulische Pumpe bzw. der Kolben zur Umkehr der Strömungsrichtung in dem Kanal entsprechend umgeschaltet wird. Auf die Federbeaufschlagung kann in diesem Fall auch verzichtet werden, da das verstellbare Beschlagelement in diesem Fall durch das Betätigungsfluid in seine ursprüngliche Stellung "zurückgesaugt" werden kann.

Wie bereits erwähnt, kann das Riegelelement durch Federkraft in eine Richtung vorbelastet und mittels der hydraulischen und/oder pneumatischen Betätigungseinrichtung über das Betätigungsfluid entgegen der Federkraft beaufschlagbar sein. Anstelle oder zusätzlich zu der Federkraft kann auch ein "Zurücksaugen" des Riegelelements durch das Betätigungsfluid erfolgen.

Wie ebenfalls bereits ausgeführt, ist es jedoch auch denkbar, dass das Riegelelement zum Umschalten zwischen verschiedenen Positionen über das Betätigungsfluid gegensinnig beaufschlagbar ist. Dabei kann zum Umschalten zwischen den verschiedenen Positionen beispielsweise die Pumpe entsprechend umgeschaltet oder das Betätigungsfluid durch den Kolben in die entgegengesetzte Richtung beaufschlagt werden.

Vorteilhafterweise ist der Sockel des Riegelelements mit Einschnitten oder dergleichen versehen und beispielsweise so in die Nut einsetzbar, dass zwei die Nut teilweise übergreifende, Schultern bildende Randbereiche der Nut mit diesen Einschnitten in Eingriff treten, um den Socken in der Nut zu positionieren.

Im Fall der Anordnung des Riegelelements am feststehenden Rahmen kann dieses auch dort wie beschrieben in der jeweiligen Nut fixiert und mit dem wenigstens einen Betätigungsfluid führenden Kanal des betreffenden Profils verbunden werden. Wie bereits erwähnt, sind jedoch bevorzugt die Riegelelemente am Flügelrahmen und die Schließteile am feststehenden Rahmen angeordnet.

Die unterschiedlichen Betriebszustände, zwischen denen die Beschlaganordnung mittels der hydraulischen und/oder pneumatischen Betätigungseinrichtung umschaltbar ist, können insbesondere einen geschlossenen Betriebszustand, bei dem der Flügel geschlossen und fest mit dem feststehenden Rahmen verriegelt ist, und zumindest einen offenen Betriebszustand umfassen, bei dem der Flügel insbesondere für eine Drehöffnung oder zum Kippen freigegeben ist.

Gemäß einer weiteren vorteilhaften Ausführungsform der erfindungsgemäßen Beschlaganordnung umfasst diese eine Zwangsführung, über die eine Kippeinrichtung antriebswirksam mit der hydraulischen und/oder pneumatischen Betätigungseinrichtung so gekoppelt ist, dass der Flügel mittels der hydraulischen und/oder pneumatischen Betätigungseinrichtung kippbar und aus der Kippstellung wieder zurück in die Schließstellung überführbar ist.

Bevorzugt bestehen der profilierte feststehende Rahmen und/oder der profilierte Flügelrahmen zumindest im Wesentlichen aus Kunststoff und insbesondere aus einem Strangpressprofil.

Die Erfindung wird im Folgenden anhand von Ausführungsbeispielen unter Bezugnahme auf die Zeichnung näher beschrieben; in dieser zeigen:
- Fig. 1: eine perspektivische, teilweise geschnittene Darstellung einer beispielhaften Ausführungsform einer erfindungsgemäßen hydraulischen Beschlaganordnung,
- Fig. 2: eine schematische Schnittdarstellung der hydraulischen Beschlaganordnung im Bereich einer Pumpe, die mit zwei nebeneinanderliegenden Betätigungsfluid führenden Kanälen gekoppelt ist,
- Fig. 3: eine schematische Darstellung eines verstellbaren Riegelelements mit einem Sockel und einem relativ dazu verschiebbar gelagerten Riegelzapfen,
- Fig. 4: eine schematische Längsschnittdarstellung des in eine Nut des profilierten Flügelrahmens eingesetzten verstellbaren Riegelelements und
- Fig. 5: eine schematische Querschnittsdarstellung des in die Nut des profilierten Flügelrahmens eingesetzten verstellbaren Riegelelements.

Fig. 1 zeigt in perspektivischer, teilweise geschnittener Darstellung eine beispielhafte Ausführungsform einer erfindungsgemäßen hydraulischen Beschlaganordnung 10 für Fenster, Türen oder dergleichen. Auch wenn die Erfindung nachfolgend rein beispielhaft anhand einer hydraulischen Beschlaganordnung beschrieben ist, kann die Erfindung auch als pneumatische Beschlaganordnung realisiert sein.

Das betreffende Fenster bzw. Tür umfasst einen feststehenden Rahmen 12 sowie einen Flügel, von dem im vorliegenden Fall lediglich ein Teil des Flügelrahmens 14 dargestellt ist. Der feststehende Rahmen 12 sowie der Flügelrahmen 14 sind jeweils profiliert. Sie können jeweils zumindest im Wesentlichen aus Kunststoff bestehen und insbesondere jeweils durch ein Strangpressprofil gebildet sein. In der Fig. 1 sind zudem die im jeweiligen Falz angeordneten, einander zugewandten Nuten 16 bzw. 18 des feststehenden Rahmens 12 sowie des Flügelrahmens 14 zu erkennen, zwischen denen die sogenannte Falzluft liegt und in denen Teile der Beschlaganordnung 10 angeordnet sind. Zudem ist in dieser Fig. 1 eine dem Flügelrahmen 14 zugeordnete Aufnahme 20 für eine Scheibendichtung zu erkennen.

Der feststehende Rahmen 12 sowie der Flügelrahmen 14 sind jeweils profiliert. Sie können jeweils insbesondere zumindest im Wesentlichen aus Kunststoff bestehen und jeweils insbesondere durch ein Strangpressprofil gebildet sein.

Die Beschlaganordnung 10 ist zwischen unterschiedlichen Betriebszuständen umschaltbar. Dazu umfasst die Beschlaganordnung 10 eine hydraulische Betätigungseinrichtung 44 (vgl. auch Fig. 2), mittels der sie zwischen unterschiedlichen Betriebszuständen über Betätigungsfluid 22 entsprechend beaufschlagbar ist. Dieses Betätigungsfluid 22 ist in wenigstens einem durch einen Hohlraum des profilierten Flügelrahmens 14 gebildeten Kanal 24 und/oder in wenigstens einem durch einen Hohlraum des profilierten feststehenden Rahmens 12 gebildeten Kanal 26 geführt.

Wie anhand der Fig. 1 zu erkennen ist, kann das Betätigungsfluid 22 beispielsweise sowohl im Flügelrahmen 14 als auch im feststehenden Rahmen 12 jeweils zumindest abschnittsweise in zwei nebeneinanderliegenden, durch Hohlräume des profilierten Flügelrahmens 14 bzw. des feststehenden Rahmens 12 gebildeten Kanälen 24 bzw. 26 in entgegengesetzte Strömungsrichtungen geführt sein. Die unterschiedlichen Strömungsrichtungen in den beiden nebeneinanderliegenden, dem Flügelrahmen 14 bzw. dem feststehenden Rahmen 12 zugeordneten Kanälen 24, 26 sind jeweils durch Pfeile angedeutet.

Die beiden nebeneinanderliegenden, Betätigungsfluid führenden Kanäle 24, 26 des Flügelrahmens 14 bzw. des feststehenden Rahmens 12 können jeweils insbesondere im Bereich des jeweiligen Nutbodens vorgesehen sein. Sie werden durch Hohlräume gebildet, die in den betreffenden Profilen zur Gewichtsreduzierung oder zur Aufnahme von Metallverstärkungen oder dergleichen ohnehin vorhanden sind.

Zudem weist die Nut 18 des Flügelrahmens 14, wie anhand der Fig. 1 ebenfalls zu erkennen ist, zwei die Nut teilweise übergreifende, Schultern bildende Randbereiche 28 auf, auf denen üblicherweise eine Stulpschiene abgestützt ist, deren Funktion für die vorliegende Erfindung weiter unten näher erläutert wird.

Fig. 2 zeigt eine schematische Schnittdarstellung der hydraulischen Beschlaganordnung 10 im Bereich einer hydraulischen Pumpe 30, die mit zwei nebeneinanderliegenden, Betätigungsfluid führenden Kanälen gekoppelt ist, bei denen es sich wieder um die Kanäle 24 des Flügelrahmens 14 oder um die Kanäle 26 des feststehenden Rahmens 12 handeln kann. Die Pumpe 30 kann insbesondere in die betreffende Nut 18 bzw. 16 eingesetzt werden. Dabei kann die Pumpe 30 beispielsweise mit Einschnitten 32 oder dergleichen versehen sein, in die beispielsweise bei einem Einsetzen in die Nut 18 des Flügelrahmens 14 deren Randbereiche 28 eingreifen, um die Pumpe innerhalb der Nut zu positionieren.

Über diese der hydraulischen Betätigungseinrichtung 44 zugeordnete Pumpe 30 ist das Betätigungsfluid 22 zum Umschalten der Beschlaganordnung 10 zwischen den unterschiedlichen Betriebszuständen entsprechend beaufschlagbar. Dabei kann beispielsweise durch ein Umschalten der Pumpe 30 die Strömungsrichtung des Betätigungsfluids 22 umgekehrt werden.

Alternativ oder zusätzlich kann die hydraulische Betätigungseinrichtung 44 jedoch auch wenigstens einen Kolben umfassen, über das Betätigungsfluid 22 zum Umschalten der Beschlaganordnung 10 zwischen den unterschiedlichen Betriebszuständen entsprechend beaufschlagbar ist.

Bei dem Betätigungsfluid 22 kann es sich insbesondere um Hydrauliköl handeln.

Das Betätigungsfluid 22 kann beispielsweise in wenigstens einem durch einen Hohlraum des profilierten Flügelrahmens 14 bzw. des profilierten feststehenden Rahmens 12 gebildeten umlaufenden Kanal geführt sein.

Die Beschlaganordnung 10 kann wenigstens ein dem Flügel zugeordnetes Riegelelement und/oder wenigstens ein dem feststehenden Rahmen 12 zugeordnetes Riegelelement umfassen, das jeweils mit einem gegenüberliegenden, dem feststehenden Rahmen bzw. dem Flügel zugeordneten Schließteil zusammenwirkt, wobei jeweils das Riegelelement und/oder das diesem gegenüberliegende Schließteil verstellbar und zum Verstellen mittels der hydraulischen Betätigungseinrichtung 44 über das Betätigungsfluid 22 entsprechend beaufschlagbar ist. Bevorzugt sind dem Flügel bzw. dessen Flügelrahmen 14 verstellbare Riegelelemente und dem feststehenden Rahmen 12 feststehende Schließteile zugeordnet. Grundsätzlich können jedoch auch dem feststehenden Rahmen 12 Riegelelemente zugeordnet sein. Zudem können insbesondere auch sowohl dem Flügel als auch dem feststehenden Rahmen 12 jeweils Riegelelemente und sowohl dem Flügel als auch dem feststehenden Rahmen 12 jeweils Schließteile zugeordnet sein.

Ein jeweiliges verstellbares Riegelelement kann beispielsweise durch Federkraft in eine Richtung vorbelastet und mittels der hydraulischen Betätigungseinrichtung 44 über das Betätigungsfluid 22 entgegen der Federkraft beaufschlagbar sein. Insbesondere in dem Fall, dass dem Flügelrahmen 14 oder dem feststehenden Rahmen 12 jeweils ausschließlich solche durch Federkraft in eine Richtung vorbelastete verstellbare Beschlagelemente zugeordnet sind, genügt es, wenn das Betätigungsfluid 22 in nur einem durch einen Hohlraum des profilierten Flügelrahmens 14 bzw. des profilierten feststehenden Rahmens 12 gebildeten insbesondere umlaufenden, geschlossenen Kanal geführt ist. Dabei wird ein jeweiliges verstellbares Beschlagelement durch die Federkraft in eine Richtung beaufschlagt und dadurch in die eine Schaltposition verbracht, während es durch das Betätigungsfluid 22 entgegen der Federkraft in die andere Richtung beaufschlagbar und dadurch in die entgegengesetzte Schaltposition verstellbar ist. Anstelle oder zusätzlich zur Federkraft kann das Zurückstellen des Riegelelements auch durch ein entsprechendes "Ansaugen" des Riegelelements durch das Betätigungsfluid erfolgen. Bei komplett umlaufendem Kanal kann das Riegelelement auch durch Umschalten der Strömungsrichtung des Betätigungsfluids in die jeweils gewünschte Stellung verbracht werden, indem das Betätigungsfluid abwechselnd von zwei gegenüberliegenden Seiten gegen das Riegelelement gedrückt wird.

Ist ein jeweiliges verstellbares Beschlagelement dagegen mit zwei nebeneinanderliegenden, Betätigungsfluid führenden Kanälen verbunden, in denen das Betätigungsfluid in entgegengesetzten Richtungen strömt, so kann gleichzeitig eine Seite des Beschlagelements mit dem einen und die gegenüberliegende Seite des Beschlagelements mit dem anderen Kanal verbunden sein, womit das Beschlagelement durch die beiden Fluidströme gegensinnig beaufschlagt werden kann. Ein Verstellen des Riegelelements wird in diesem Fall durch entsprechendes wechselseitiges Ansteuern des Betätigungsfluids in den beiden Kanälen erreicht.

Es ist auch möglich, dass nur ein ringförmig umlaufender Hydraulikkanal vorgesehen ist, der in ähnlicher Weise mit beiden Seiten des Riegelelements verbunden ist. Ein Verstellen des Beschlagelements wird in diesem Fall dadurch erreicht, dass die Strömungsrichtung des Betätigungsfluids 22 umgekehrt wird.

Fig. 3 zeigt in schematischer Darstellung ein verstellbares Riegelelement 34 mit einem Sockel 36 und einen relativ zu diesem verschiebbar gelagerten Riegelzapfen 38. Dabei kann der Sockel 36 eines solchen verstellbaren Riegelelements 34 beispielsweise in die Nut 18 des profilierten Flügelrahmens 14 eingesetzt werden, wie dies in der Fig. 4 schematisch dargestellt ist. Der Riegelzapfen 38 kann insbesondere über eine hohle Schraube 40 und wenigstens eine Druckkammer des Sockels 36 mit Betätigungsfluid 22 beaufschlagbar sein, die mit einem durch einen Hohlraum des profilierten Flügelrahmens 14 gebildeten, Betätigungsfluid 22 führenden Kanal 24 in Fluidverbindung steht.

Ist der Flügelrahmen 14, wie in Fig. 1 dargestellt, beispielsweise mit zwei Kanälen 24 versehen, in denen das Betätigungsfluid in entgegengesetzten Richtungen strömt, so kann beispielsweise ein Kanal über die Schraube 40 mit einer Druckkammer auf der einen Seite des verstellbaren Riegelzapfens 38 und der andere Kanal über eine weitere hohle Schraube 40 mit einer auf der gegenüberliegenden Seite des Riegelzapfens 38 vorgesehenen Druckkammer in Fluidverbindung stehen.

Ein entsprechendes Riegelelement 34 kann beispielsweise auch in der Nut 16 des feststehenden Flügels angeordnet und über dessen Betätigungsfluid führende Kanäle 26 entsprechend beaufschlagt werden.

Die Fig. 4 und 5 zeigen in rein schematischer Darstellung ein in die Nut 18 des Flügelrahmens 14 eingesetztes verstellbares Riegelelement 34, das über die beiden Kanäle 24 in der beschriebenen Weise mit Betätigungsfluid 22 beaufschlagbar ist.

Eine jeweilige Druckkammer des Sockels 36 eines solchen verstellbaren Riegelelements 34 kann insbesondere über eine der Fixierung des Sockels 36 in der Nut 18 des profilierten Flügelrahmens 14 dienende selbstdichtende hohle Schraube 40 (vgl. Fig. 3) mit dem betreffenden, durch einen Hohlraum des profilierten Flügelrahmens 14 gebildeten, Betätigungsfluid führenden Kanal 24 in Fluidverbindung gebracht werden.

Umfasst der Flügelrahmen 14, wie beim vorliegenden Ausführungsbeispiel, zwei nebeneinanderliegende Betätigungsfluid führende Kanäle 24, so können zur Verbindung der beiden Druckräume des Sockels mit diesen Kanälen insbesondere zwei selbstdichtende hohle Schrauben 40 vorgesehen sein, um die betreffenden Fluidverbindungen herzustellen. Zur besseren Verdeutlichung sind in Fig. 4 die beiden in der Zeichnungsebene hintereinanderliegenden Kanäle 24 teilweise aufgebrochen, einer links und einer rechts in der Figur dargestellt. Je einer der Kanäle 24 ist dabei über je eine hohle Schraube 40 mit je einer Druckkammer des Riegelelements 34 verbunden.

Der Sockel 36 des Riegelelements 34 kann beispielsweise wie die in der Fig. 2 dargestellte hydraulische Pumpe 30 mit Einschnitten 42 oder dergleichen versehen und so in die Nut 18 einsetzbar sein, dass zwei die beiden die Nut 18 teilweise übergreifenden, Schultern bildenden Randbereiche 28 (vgl. Fig. 1) der Nut 18 mit diesen Einschnitten 42 in Eingriff treten, um den Sockel 36 in der Nut 18 zu positionieren.

Wie bereits erwähnt, kann das Riegelelement 34 insbesondere über wenigstens eine selbstdichtende hohle Schraube 40 in der Nut 18 fixiert werden, über die gleichzeitig die Fluidverbindungen zwischen einem jeweiligen Betätigungsfluid führenden Kanal 24 und der betreffenden Druckkammer hergestellt wird.

Falls dem feststehenden Rahmen 12 verstellbare Riegelelemente zugeordnet sind, können diese gegebenenfalls auf dieselbe Art und Weise in die Nut 16 eingesetzt werden.

Die unterschiedlichen Betriebszustände der Beschlaganordnung 10 können insbesondere einen geschlossenen Betriebszustand, bei dem der Flügel geschlossen und fest mit dem feststehenden Rahmen 12 verriegelt ist, und zumindest einen offenen Betriebszustand umfassen, bei dem der Flügel insbesondere für eine Drehöffnung oder zum Kippen freigegeben ist.

Zudem kann die Beschlaganordnung 10 eine Zwangsführung umfassen, über die eine Kippeinrichtung antriebswirksam mit der hydraulischen Betätigungseinrichtung 44 so gekoppelt ist, dass der Flügel mittels der hydraulischen Betätigungseinrichtung 44 kippbar und aus der Kippstellung wieder zurück in die Schließstellung überführbar ist.

### Bezugszeichenliste

- 10: Beschlaganordnung
- 12: feststehender Rahmen
- 14: Flügelrahmen
- 16: Nut des feststehenden Rahmens
- 18: Nut des Flügelrahmens
- 20: Aufnahme
- 22: Betätigungsfluid
- 24: Kanal im Flügelrahmen
- 26: Kanal im feststehenden Rahmen
- 28: Randbereich
- 30: hydraulische Pumpe
- 32: Einschnitt
- 34: Riegelelement
- 36: Sockel
- 38: Riegelzapfen
- 40: selbstdichtende hohle Schraube
- 42: Einschnitt
- 44: hydraulische Betätigungseinrichtung

## Patentansprüche

1. Fenster, Tür oder dergleichen mit einem feststehenden Rahmen (12), einem Flügel und einer Beschlaganordnung (10), wobei der feststehende Rahmen (12) profiliert ist und/oder der Flügel einen profilierten Flügelrahmen (14) aufweist, die Beschlaganordnung (10) zwischen unterschiedlichen Betriebszuständen umschaltbar ist sowie eine hydraulische und/oder pneumatische Betätigungseinrichtung (44) umfasst, mittels der die Beschlaganordnung zum Umschalten zwischen unterschiedlichen Betriebszuständen über Betätigungsfluid (22) entsprechend beaufschlagbar ist, das in wenigstens einem durch einen Hohlraum des profilierten Flügelrahmens (14) gebildeten Kanal (24) und/oder in wenigstens einem durch einen Hohlraum des profilierten feststehenden Rahmens (12) gebildeten Kanal (26) geführt ist, das Betätigungsfluid (22) in wenigstens einem, bevorzugt nicht mehr als einem durch einen Hohlraum des profilierten Flügelrahmens (14) bzw. des profilierten feststehenden Rahmens (12) gebildeten umlaufenden, geschlossenen Kanal geführt ist, die Beschlaganordnung (10) wenigstens ein dem Flügel (12) zugeordnetes Riegelelement (34) und/oder wenigstens ein dem feststehenden Rahmen (12) zugeordnetes Riegelelement umfasst, das jeweils mit einem gegenüberliegenden, dem feststehenden Rahmen bzw. dem Flügel zugeordneten Schließteil zusammenwirkt, wobei jeweils das Riegelelement (34) zum Verstellen mittels der hydraulischen und/oder pneumatischen Betätigungseinrichtung (44) über das Betätigungsfluid (22) entsprechend beaufschlagbar ist, **dadurch gekennzeichnet, dass** das Riegelelement (34) einen in eine Nut (18, 16) des profilierten Flügelrahmens (14) bzw. profilierten feststehenden Rahmens (12) einsetzbaren Sockel (36) und einen relativ zu diesem verschiebbar gelagerten Riegelzapfen (38) umfasst, der über wenigstens eine Druckkammer des Sockels (36) mit Betätigungsfluid (22) beaufschlagbar ist, die mit einem durch einen Hohlraum des profilierten Flügelrahmens (14) bzw. profilierten feststehenden Rahmens (12) gebildeten, Betätigungsfluid führenden Kanal (24, 26) in Fluidverbindung steht, und die Druckkammer des Sockels (36) über eine der Fixierung des Sockels (36) in der Nut (18, 16) des profilierten Flügelrahmens (14) bzw. profilierten feststehenden Rahmens (12) dienende selbstdichtende hohle Schraube (40) mit dem durch einen Hohlraum des profilierten Flügelrahmens (14) bzw. feststehenden Rahmens (12) gebildeten, Betätigungsfluid (22) führenden Kanal (24, 26) in Fluidverbindung steht.

2. Fenster, Tür oder dergleichen nach Anspruch 1,
**dadurch gekennzeichnet, dass** die hydraulische und/oder pneumatische Betätigungseinrichtung (44) wenigstens eine Pumpe (30) umfasst, über die das Betätigungsfluid (22) zum Umschalten der Beschlaganordnung (10) zwischen den unterschiedlichen Betriebszuständen entsprechend beaufschlagbar ist.

3. Fenster, Tür oder dergleichen nach Anspruch 1 oder 2,
**dadurch gekennzeichnet, dass** die hydraulische und/oder pneumatische Betätigungseinrichtung (44) wenigstens einen Kolben umfasst, über den das Betätigungsfluid (22) zum Umschalten der Beschlaganordnung zwischen den unterschiedlichen Betriebszuständen entsprechend beaufschlagbar ist.

4. Fenster, Tür oder dergleichen nach zumindest einem der vorstehenden Ansprüche,
**dadurch gekennzeichnet, dass** das Riegelelement (34) durch Federkraft in eine Richtung vorbelastet und mittels der hydraulischen und/oder pneumatischen Betätigungseinrichtung (44) über das Betätigungsfluid (22) entgegen der Federkraft beaufschlagbar ist.

5. Fenster, Tür oder dergleichen nach zumindest einem der vorstehenden Ansprüche 4 oder 5,
**dadurch gekennzeichnet , dass** das Riegelelement (34) zum Umschalten zwischen verschiedenen Positionen über das Betätiungsffluid (22) gegensinnig beaufschlagbar ist.

6. Fenster, Tür oder dergleichen nach zumindest einem der vorstehenden Ansprüche,
**dadurch gekennzeichnet , dass** der Sockel (36) des Riegelelements (34) mit Einschnitten (42) oder dergleichen versehen und so in die Nut (18) einsetzbar ist, dass zwei die Nut (18) teilweise übergreifende, Schultern bildende Randbereiche (28) der Nut (18) mit diesen Einschnitten (42) in Eingriff treten, um den Sockel (36) in der Nut (18) zu positionieren.

7. Fenster, Tür oder dergleichen nach zumindest einem der vorstehenden Ansprüche,
**dadurch gekennzeichnet , dass** die unterschiedlichen Betriebszustände der Beschlaganordnung (10) einen geschlossenen Betriebszustand, bei dem der Flügel geschlossen und fest mit dem feststehenden Rahmen (12) verriegelt ist, und zumindest einen offenen Betriebszustand umfassen, bei dem der Flügel insbesondere für eine Drehöffnung oder zum Kippen freigegeben ist.

8. Fenster, Tür oder dergleichen nach zumindest einem der vorstehenden Ansprüche,
**dadurch gekennzeichnet, dass** sie eine Zwangsführung umfasst, über die eine Kippeinrichtung antriebswirksam mit der hydraulischen und/oder pneumatischen Betätigungseinrichtung (44) so gekoppelt ist, dass der Flügel mittels der hydraulischen und/oder pneumatischen Betätigungseinrichtung (44) kippbar und aus der Kippstellung wieder in seine geschlossenen Position Stellung überführbar ist.

9. Fenster, Tür oder dergleichen nach zumindest einem der vorstehenden Ansprüche,
**dadurch gekennzeichnet, dass** der profilierte feststehende Rahmen (12) und/oder der profilierte Flügelrahmen (14) zumindest im Wesentlichen aus Kunststoff besteht.

## Claims

1. A window, door or the like having a fixed frame (12), a leaf, and a fitting arrangement (10), wherein the fixed frame (12) is profiled; and/or wherein the leaf has a profiled leaf frame (14); wherein the fitting arrangement (10) is switchable between different operating states and comprises a hydraulic and/or pneumatic actuation device (44) by means of which the fitting arrangement can be correspondingly acted upon via actuation fluid (22) to switch between different operating states, said actuation fluid (22) being conducted in at least one passage (24) formed by a hollow space of the profiled leaf frame (14) and/or in at least one passage (26) formed by a hollow space of the profiled fixed frame (12); wherein the actuation fluid (22) is conducted in at least one preferably no more than one, peripheral, closed passage formed by a hollow space of the profiled leaf frame (14) or of the profiled fixed frame (12); wherein the fitting arrangement (10) comprises at least one latch element (34) that is associated with the leaf (12) and/or at least one latch element that is associated with the fixed frame (12) and that respectively cooperates with an oppositely disposed closing part associated with the fixed frame or with the leaf; and wherein the respective latch element (34) can be correspondingly acted upon via the actuation fluid (22) for an adjustment by means of the hydraulic and/or pneumatic actuation device (44),
**characterized in that**
the latch element (34) comprises a base (36) that can be inserted into a groove (18, 16) of the profiled leaf frame (14) or of the profiled fixed frame (12) and a latch pin (38) that is displaceably supported relative thereto and that can be acted upon by actuation fluid (22) via at least one pressure chamber of the base (36) that is in fluid communication with a passage (24, 26) formed by a hollow space of the profiled leaf frame (14) or of the profiled fixed frame (12) and conducting actuation fluid; and **in that** the pressure chamber of the base (36) is in fluid communication with the passage (24, 26) formed by a hollow space of the profiled leaf frame (14) or fixed frame (12) and conducting actuation fluid (22) via a self-sealing hollow screw (40) that serves for the fixing of the base (36) in the groove (18, 16) of the profiled leaf frame (14) or of the profiled fixed frame (12).

2. A window, door or the like in accordance with claim 1,
**characterized in that** the hydraulic and/or pneumatic actuation device (44) comprises at least one pump (30) via which the actuation fluid (22) can be correspondingly acted upon to switch the fitting arrangement (10) between the different operating states.

3. A window, door or the like in accordance with claim 1 or claim 2, **characterized in that** the hydraulic and/or pneumatic actuation device (44) comprises at least one piston via which the actuation fluid (22) can be correspondingly acted upon to switch the fitting arrangement between the different operating states.

4. A window, door or the like in accordance with at least one of the preceding claims,
**characterized in that** the latch element (34) is preloaded by spring force in one direction and can be acted upon via the actuation fluid (22) against the spring force by means of the hydraulic and/or pneumatic actuation device (44).

5. A window, door or the like in accordance with at least one of the preceding claims 4 or 5,
**characterized in that** the latch element (34) can be acted upon in opposite senses via the actuation fluid (22) to switch between different positions.

6. A window, door or the like in accordance with at least one of the preceding claims,
**characterized in that** the base (36) of the latch element (34) is provided with incisions (42) or the like and can be inserted into the groove (18) such that two marginal regions (28) of the groove (18) that partly engage over the groove (18) and form shoulders come into engagement with said incisions (42) to position the base (36) in the groove (18).

7. A window, door or the like in accordance with at least one of the preceding claims,
**characterized in that** the different operating states of the fitting arrangement (10) comprise a closed operating state in which the leaf is closed and is fixedly latched to the fixed frame (12) and at least one open operating state in which the leaf is in particular released for a rotational opening or for tilting.

8. A window, door or the like in accordance with at least one of the preceding claims,
**characterized in that** it comprises a compulsory guide via which a tilt device is drive-effectively coupled to the hydraulic and/or pneumatic actuation device (44) such that the leaf is tiltable by means of the hydraulic and/or pneumatic actuation device (44) and can be moved from its tilt position back into its closed position.

9. A window, door or the like in accordance with at least one of the preceding claims,
**characterized in that** the profiled fixed frame (12) and/or the profiled leaf frame (14) at least substantially comprises/comprise plastic.

## Revendications

1. Fenêtre, porte ou similaire, comportant un cadre dormant (12), un battant et un ensemble de ferrure (10),
dans laquelle
le cadre dormant (12) est profilé et/ou le battant comprend un cadre de battant profilé (14),
l'ensemble de ferrure (10) est commutable entre différents états de fonctionnement et comprend un moyen d'actionnement hydraulique et/ou pneumatique (44) permettant de solliciter en correspondance l'ensemble de ferrure par un fluide d'actionnement (22) pour la commutation entre différents états de fonctionnement, ledit fluide étant mené dans au moins un canal (24) formé par un creux du cadre de battant profilé (14), et/ou dans au moins un canal (26) formé par un creux du cadre dormant profilé (12),
le fluide d'actionnement (22) est mené dans au moins un canal, de préférence pas plus d'un canal, fermé, périphérique formé par un creux du cadre de battant profilé (14) ou du cadre dormant profilé (12),
l'ensemble de ferrure (10) comprend au moins un élément de verrouillage (34) associé au battant et/ou au moins un élément de verrouillage associé au cadre dormant (12), qui coopère avec un élément de fermeture respectif opposé associé au cadre dormant ou au battant,
l'élément de verrouillage (34) est susceptible d'être sollicité en correspondance par le fluide d'actionnement (22) pour le déplacement à l'aide du moyen d'actionnement hydraulique et/ou pneumatique (44),
**caractérisé en ce que**
l'élément de verrouillage (34) comprend un socle (36) susceptible d'être inséré dans une gorge (18, 16) du cadre de battant profilé (14) ou du cadre dormant profilé (12), et un doigt de verrouillage (38) monté mobile en translation par rapport à celui-ci, qui est susceptible d'être sollicité par le fluide d'actionnement (22) via au moins une chambre de pression du socle (36), laquelle est en communication fluidique avec un canal (24, 26) formé par un creux du cadre de battant profilé (14) ou du cadre dormant profilé (12) et menant le fluide d'actionnement, et
la chambre de pression du socle (36) est en communication fluidique avec le canal (24, 26) formé par un creux du cadre de battant profilé (14) ou du cadre dormant profilé (12) et menant le fluide d'actionnement (22) par une vis creuse (40) auto-étanchant servant à la fixation du socle (36) dans la gorge (18, 16) du cadre de battant profilé (14) ou du cadre dormant profilé (12).

2. Fenêtre, porte ou similaire selon la revendication 1,
**caractérisée en ce que**
le moyen d'actionnement hydraulique et/ou pneumatique (44) comprend au moins une pompe (30) permettant de solliciter en correspondance le fluide d'actionnement (22) pour commuter l'ensemble de ferrure (10) entre les différents états de fonctionnement.

3. Fenêtre, porte ou similaire selon la revendication 1 ou 2,
**caractérisée en ce que**
le moyen d'actionnement hydraulique et/ou pneumatique (44) comprend au moins un piston permettant de solliciter en correspondance le fluide d'actionnement (22) pour commuter l'ensemble de ferrure (10) entre les différents états de fonctionnement.

4. Fenêtre, porte ou similaire selon l'une au moins des revendications précédentes,
**caractérisée en ce que**
l'élément de verrouillage (34) est précontraint dans une direction par une force élastique et est susceptible d'être sollicité par le fluide d'actionnement (22) à l'encontre de la force élastique à l'aide du le moyen d'actionnement hydraulique et/ou pneumatique (44).

5. Fenêtre, porte ou similaire selon l'une au moins des revendications précédentes 4 ou 5,
**caractérisée en ce que**
l'élément de verrouillage (34) est susceptible d'être sollicité par le fluide d'actionnement (22) en sens opposé pour la commutation entre différentes positions.

6. Fenêtre, porte ou similaire selon l'une au moins des revendications précédentes,
**caractérisée en ce que**
le socle (36) de l'élément de verrouillage (34) est pourvu d'entailles (42) ou similaires et peut être inséré dans la gorge (18) de telle sorte que deux zones de bord (28) de la gorge (18) qui coiffent partiellement la gorge (18) et qui forment des épaulements viennent en engagement avec ces entailles (42), pour positionner le socle (36) dans la gorge (18).

7. Fenêtre, porte ou similaire selon l'une au moins des revendications précédentes,
**caractérisée en ce que**
les différents états de fonctionnement de l'ensemble de ferrure (10) incluent un état de fonctionnement fermé dans lequel le battant est fermé et verrouillé fermement avec le cadre dormant (12), et au moins un état de fonctionnement ouvert dans lequel le battant est libéré en particulier pour une ouverture par rotation ou pour un basculement.

8. Fenêtre, porte ou similaire selon l'une au moins des revendications précédentes,
**caractérisée en ce que**
elle comprend un guidage forcé par lequel un moyen de basculement est couplé en entraînement avec le moyen d'actionnement hydraulique et/ou pneumatique (44), de telle sorte que le battant est susceptible d'être basculé à l'aide du moyen d'actionnement hydraulique et/ou pneumatique (44) et d'être transféré depuis la position basculée en retour dans sa position fermée.

9. Fenêtre, porte ou similaire selon l'une au moins des revendications précédentes,
**caractérisée en ce que**
le cadre dormant profilé (12) et/ou le cadre de battant profilé (14) est constitué au moins sensiblement en matière plastique.
